# EUROPÄISCHE PATENTSCHRIFT

(11) **EP 0 165 229 B1**
(45) Veröffentlichungstag und Bekanntmachung des Hinweises auf die Patenterteilung: **02.10.1991**
(21) Anmeldenummer: 85890080.6
(22) Anmeldetag: 28.03.1985
(51) Int. Cl.: B61L 5/10, E01B 7/20

(54) **Vorrichtung zur Sicherung der Lage der Zungenschienen von Gleisweichen**
Switch point security device for railway points
Dispositif de sécurité pour lames d'aiguillages de voies ferrées

(30) Priorität: 17.05.1984 AT 1632/84
(43) Veröffentlichungstag der Anmeldung: 18.12.1985
(73) Patentinhaber: VOEST-ALPINE Eisenbahnsysteme Gesellschaft m.b.H., A-1040 Wien (AT)
(72) Erfinder: Kopilovitsch, Heinz, A-8752 Hetzendorf (AT)
(74) Vertreter: Haffner, Thomas M., Dr.

(56) Entgegenhaltungen:
- CH-A- 370 427
- DE-A- 1 530 341
- GB-A- 2 000 349
- US-A- 2 906 477

## Beschreibung

Die Erfindung bezieht sich auf eine Vorrichtung zur Sicherung der Lage der Zungenschienen von Gleisweichen, bei welcher an jede Zungenschiene ein Arm eines Winkelhebels angelenkt ist, dessen anderer Arm gegen einen, insbesondere von einer Druckfeder gebildeten, Kraftspeicher abgestützt ist, wobei jeder Winkelhebel im Kreuzungspunkt seiner Arme an einer ortsfesten Schwenkachse gelagert ist und die Wirkungslinie der Kraft des Kraftspeichers in den beiden Endlagen des Winkelhebels zu verschiedenen Seiten der Schwenkachse des Winkelhebels liegt. Eine solche Vorrichtung ist aus der DE-B 1 530 341 bekannt. Gemäß dieser DE-B sind die Arme jedes Winkelhebels durch einen gesonderten Kraftspeicher gegen ortsfeste Widerlager abgestützt. Die Wirkungslinie der Kraft des Kraftspeichers schließt in den Endlagen des Winkelhebels mit dem zugeordneten Arm desselben, gegen welchen der Kraftspeicher abgestützt ist, einen verhältnismäßig kleinen Winkel ein. Die Kraftkomponente, welche auf den betreffenden Arm quer zu diesem wirkt und den Winkelhebel in seine Endlage drückt, ist daher verhältnismäßig klein und durch diese Kraftkomponente wird der Winkelhebel nicht mit der nötigen Sicherheit in seiner Endlage gehalten.

Die Erfindung stellt sich zur Aufgabe, bei der eingangs beschriebenen Vorrichtung die Sicherheit, mit welcher jeder Winkelhebel durch den Kraftspeicher in ihrer Endlage gehalten ist, zu erhöhen. Zur Erfüllung dieser Aufgabe besteht die Erfindung im wesentlichen darin, daß ein einziger Kraftspeicher gegen die Arme der beiden Winkelhebel abgestützt und unmittelbar an diesen Armen angelenkt ist. Bei der Umstellung der Weiche schwenken beide Winkelhebel in verschiedenem Drehsinn. Da der auf den Arm des einen Winkelhebels abgestützte Kraftspeicher nicht ortsfest, sondern gegen den Arm des anderen Winkelhebels abgestützt ist, verschieben sich die Abstützpunkte des Kraftspeichers gegenläufig. Dadurch werden die Winkel, welche die Kraftrichtung des Kraftspeichers mit den am Kraftspeicher angreifenden Armen der beiden Winkelhebel in den Endlagen derselben einschließen, vergrößert. Die quer zu diesen Armen wirkenden Kraftkomponenten werden somit vergrößert und die beiden Winkelhebel werden daher mit größerer Sicherheit in ihren Endlagen gehalten. Diese vergrößerte Sicherheit ist von ausschlaggebener Bedeutung.

Gemäß der Erfindung können die Winkelhebel mittels längeneinstellbarer Stangen an die Weichenzungen angelenkt sein. Dadurch kann die Lage der Zungenschiene in den Endlagen der Winkelhebel präzise eingestellt werden. Gemäß der Erfindung kann die den Abstand der Zungenschiene bestimmende Endlage jedes Winkelhebels durch einen ortsfesten, gegebenenfalls einstellbaren, Anschlag bestimmt sein. Durch diese ortsfesten Anschläge wird die Stellung der Zungenschiene bestimmt und wenn diese ortsfesten Anschläge einstellbar sind, so kann auch durch diese Anschläge die Lage der Zungenschiene entsprechend eingestellt oder korrigiert werden, in welchem Falle die Längenverstellbarkeit der Stangen, mittels welcher die Winkelhebel an die Weichenzungen angelenkt sind, nicht unbedingt erforderlich ist. Eine solche Ausbildung erscheint zweckmäßig, wenn die Vorrichtung bei Weichen mit großem Radius in wenigstens einem Zwischenbereich der Länge der Weiche angeordnet ist. Bei solchen Weichen mit großem Radius ist nämlich infolge der Länge und Elastizität der Weichenzungen die richtige Lage der Zungenschienen im Mittelbereich der Weiche nicht gewährleistet und in diesem Falle können durch die Vorrichtung die Zungenschienen im Zwischenbereich der Weiche abgestützt werden. Vor allem könnte ein zu geringer lichter Abstand zwischen Zungenschienen und Backenschienen den freien Durchgang der Radkränze der Räder behindern, wodurch eine Beschädigung der Spurkränze eintreten kann.

Gemäß der Erfindung kann auch die Anordnung so getroffen sein, daß beide Zungenschienen durch eine an sie angelenkte, vorzugsweise längeneinstellbare, Verbindungsstange miteinander verbunden sind, an welcher die freien Arme der Winkelhebel und die Weichenstellvorrichtung angreifen. Eine solche Anordnung kann inbesondere bei wenig beanspruchten Weichen wie beispielsweise bei Weichen für Industriegeleise oder bei Unterflur- und Rillenschienenweichen als Verstelleinrichtung anstelle des üblichen Klammerverschlusses verwendet werden. Hier wirkt sich die größere Sicherheit aus, welche dadurch erreicht wird, daß die Arme der Winkelhebel durch einen einzigen Kraftspeicher gegeneinander abgestützt sind und dadurch die Kraft, mit welcher die Winkelhebel in ihren Endlagen gehalten sind, vergrößert wird.

In der Zeichnung ist die Erfindung anhand von Ausführungsbeispielen schematisch erläutert.

Fig.1 zeigt eine im Mittelbereich einer Weiche angeordnete Vorrichtung. Fig.2 zeigt eine im Spitzenbereich der Weichenzungen angeordnete Vorrichtung, welche gleichzeitig zur Umstellung der Weiche dient.

Fig.1 zeigt eine Draufsicht auf den Mittelbereich einer Weiche. 1 und 2 sind die Backenschienen, 3 und 4 sind die Zungenschienen. Zwischen den Geleisen ist eine Platte 5 an den Schwellen festgelegt. Diese Platte trägt Schwenkachsen 6, an welchen Winkelhebel 7 und 8 schwenkbar festgelegt sind. Die Enden der Arme 9 und 10 sind über längeneinstellbare Stangen 11 an den Zungenschienen angelenkt. Die Arme 12 und 13 sind durch einen von einer Druckfeder gebildeten Kraftspeicher 14 gegeneinander abgestützt. In der Darstellung der Fig.1 liegt die Zungenschiene 4 von der Backenschiene 2 ab, wobei der Durchgang zwischen Backenschiene 2 und Zungenschiene 4 mit 15 bezeichnet ist. Die nicht dargestellte Zungenspitze der Zungenschiene 3 liegt an der Backenschiene 1 an. Die Endlage des Winkelhebels 8, welche den größten Durchgang 15 zwischen Backenschiene 2 und Zungenschiene 4 bestimmt, ist durch einen Anschlag 16 bestimmt. Die Endlage des Winkelhebels 7 ist in analoger Weise durch einen Anschlag 17 bestimmt. Die Achsen 6 und die Anschläge 16 und 17 sind ortsfest an der Platte 5 festgelegt.

Bei einer Verstellung der Weiche werden durch die Stangen 11 die Arme 9 und 10 der Winkelhebel mitgenommen. Die Winkelhebel 7 und 8 werden verschwenkt und die Zungenschiene 3 von der Backenschiene 1 abgehoben, wobei die Zungenschiene 4 an die Backenschiene 2 angelegt wird. Es ergibt sich hiebei eine spiegelbildlich gleiche Stellung der in Fig.1 dargestellten Anordnung. Der Kraftspeicher 14 steht nun in der anderen Richtung schräg und beim Übergang in diese neue Stellung überschreitet der Kraftspeicher 14 die Kippstellung, in welcher er in einer Linie mit den Armen 12 und 13 liegt und daher auf das kleinste Maß zusammengedrückt ist. In dieser umgestellten Lage liegt dann der Arm 12 an dem Anschlag 17 an und der Arm 13 ist vom Anschlag 16 abgehoben.

Da durch den Kraftspeicher 14 die Arme 12 und 13 stets an einen der Anschläge 16 und 17 angedrückt sind (bei der in der Zeichnung dargestellten Stellung ist der Arm 13 an den Anschlag 16 angedrückt), wird durch die Winkelhebel 7 und 8 in Zusammenwirken mit dem Kraftspeicher 14 auch der engste Durchgang 15 zwischen Backenschiene 2 und Zungenschiene 4 begrenzt und auf die Gewährleistung dieses engsten Durchganges kommt es an, damit die Spurkränze der Ränder unbehindert die Backenschienen 1 und 2 überfahren können.

Beim Umstellen der Weiche bewegen sich somit die Enden bzw. Anlenkstellen 18 und 19 der Arme 12 und 13 gegenläufig. Dadurch wird der Winkel α, welchen die Wirkungslinie 20 der Kraft des Kraftspeichers 14 mit den Armen 12 und 13 einschließt, wesentlich größer, als wenn der Kraftspeicher 14 ortsfest abgestützt wäre, und es wird die Endlage der Winkelhebel 7 und 8, welche den Durchgang 15 zwischen Backenschiene und Zungenschiene bestimmt, mit größerer Sicherheit eingehalten. 21 ist ein Teleskoprohr, welches ein Ausknicken der den Kraftspeicher bildenden Druckfeder 14 verhindert.

Gemäß Fig.2 ist die Vorrichtung im Bereich der Zungenspitzen angeordnet und dient gleichzeitig als Umstellvorrichtung für die Weiche. Im Bereich der Zungenspitzen 22 und 23 ist eine längenverstellbare Verbindungsstange 24 an die Zungenschienen 3 und 4 angelenkt. Die Hebelarme 9 und 10 sind an diese Verbindungsstange 24 bei 25 und 26 angelenkt und an der Verbindungsstange 24 greift bei 27 eine Stellstange 28 ein, welche zur Verstellung der Weiche dient. Die Lagen der Zungenschienen werden wieder durch die Winkelhebel 9 und 10 gesichert. Da jedoch die beiden Zungenschienen durch die Verbindungsstange 24 verbunden sind, erübrigen sich die Anschläge 16 und 17 gemäß Fig.1. Die Endlagen der Winkelhebel 9 und 10 sind dadurch bestimmt, daß eine der Zungenspitzen 22 oder 23 an der jeweiligen Backenschiene 1 oder 2 anliegt.

Eine Ausbildung nach Fig.2 kann bei weniger belasteten Weichen, wie beispielsweise bei Weichen von Industriegeleisen, bei Unterflurweichen oder bei Rillenschienenweichen, verwendet werden.

## Patentansprüche

1. Vorrichtung zur Sicherung der Lage der Zungenschienen (3, 4) von Gleisweichen, bei welcher an jede Zungenschiene (3, 4) ein Arm (9, 10) eines Winkelhebels (7, 8) angelenkt ist, dessen anderer Arm (12, 13) gegen einen, insbesondere von einer Druckfeder (14) gebildeten, Kraftspeicher abgestützt ist, wobei jeder Winkelhebel (7, 8) im Kreuzungspunkt seiner Arme an einer ortsfesten Schwenkachse (6) gelagert ist und die Wirkungslinie der Kraft des Kraftspeichers in den beiden Endlagen des Winkelhebels (7, 8) zu verschiedenen Seiten der Schwenkachse (6) des Winkelhebels (7, 8) liegt, dadurch gekennzeichnet, daß ein einziger Kraftspeicher (14) gegen die Arme (12, 13) der beiden Winkelhebel (7, 8) abgestützt und unmittelbar an diesen Armen (12,13) angelenkt ist.

2. Vorrichtung nach Anspruch 1, dadurch gekennzeichnet, daß die Winkelhebel (7, 8) mittels längeneinstellbarer Stangen (11) an die Weichenzungen (3, 4) angelenkt sind.

3. Vorrichtung nach Anspruch 1 oder 2, dadurch gekennzeichnet, daß die den Abstand der Zungenschiene (3, 4) bestimmende Endlage jedes Winkelhebels (7, 8) durch einen ortsfesten, gegebenenfalls einstellbaren, Anschlag (16, 17) bestimmt ist.

4. Vorrichtung nach Anspruch 1, 2 oder 3, dadurch gekennzeichnet, daß beide Zungenschienen (3, 4) durch eine an sie angelenkte, vorzugsweise längeneinstellbare, Verbindungsstange (24) miteinander verbunden sind, an welcher die freien Arme (9, 10) der Winkelhebel (7, 8) und die Weichenstellvorrichtung (28) angreifen.

## Claims

1. Apparatus for securing the position of the tongue rails (3, 4) of track points, in which there is articulated on each tongue rail (3, 4) an arm (9, 10) of an angle lever (7, 8), the other arm (12, 13) of which is supported against a force accumulator, formed in particular by a compression spring (14), each angle lever (7, 8) being mounted at the crossing point of its arms on a fixed swivel axis (6) and the line of application of the force of the force accumulator in the two end positions of the angle lever (7, 8) lying on different sides of the swivel axis (6) of the angle lever (7, 8), characterised in that a single force accumulator (14) is supported against the arms (12, 13) of the two angle levers (7, 8) and is articulated directly on these arms (12, 13).

2. Apparatus according to Claim 1, characterised in that the angle levers (7, 8) are articulated on the point tongues (3, 4) by means of length-adjustable rods (11).

3. Apparatus according to Claim 1 or 2, characterised in that the end position of each angle lever (7, 8), determining the spacing of the tongue rails (3, 4), is determined by a fixed, possibly adjustable, stop (16, 17).

4. Apparatus according to Claim 1, 2 or 3, characterised in that the two tongue rails (3, 4) are connected to each other by a connecting rod (24), which is articulated on them, is preferably adjustable in length and on which the free arms (9, 10) of the angle levers (7, 8) and the point-operating device (28) act.

## Revendications

1. Dispositif pour bloquer en position les lames d'aiguille (3,4) d'aiguillages, dans lequel sur chaque lame d'aiguille (3,4) est articulé un bras (9,10) d'un levier coudé (7,8), dont l'autre bras (12,13) est en appui contre un accumulateur de force formé notamment par un ressort de pression (14), et dans lequel chaque levier coudé (7,8) est tourillonné au niveau du point de croisement de ses bras, sur un axe fixe de pivotement (6), et, lorsque levier coudé est (7, 8) dans une de ses deux positions extrêmes, la ligne d'action de la force de l'accumulateur de force est située sur des côtés différents de l'axe de pivotement (6) du levier coudé (7,8), caractérisé en ce qu'un seul accumulateur de force (14) est en appui contre les bras (12,13) des deux leviers coudés (7,8) et est articulé directement sur ces bras (12,13).

2. Dispositif selon la revendication 1, caractérisé en ce que les leviers coudés (7,8) sont articulés aux lames d'aiguille (3,4) par l'intermédire de barres (11) de longueur réglable.

3. Dispositif selon la revendication 1 ou 2, caractérisé en ce que la position extrême, qui détermine la distance entre les lames d'aiguilles (3,4), de chaque levier coudé (7,8) est déterminée par une butée fixe (16, 17), éventuellement réglable.

4. Dispositif selon la revendication 1, 2 ou 3, caractérisé en ce que les deux lames d'aiguille (3,4) sont reliées entre elles par une bielle (24), qui est articulée sur les lames d'aiguille et possède de préférence une longueur réglable et à laquelle sont accrochés les bras libres (9, 10) des leviers coudés (7,8) et le dispositif (28) de réglage de l'aiguillage.
